# EUROPÄISCHE PATENTSCHRIFT

(11) **EP 0 582 629 B1**
(45) Veröffentlichungstag und Bekanntmachung des Hinweises auf die Patenterteilung: **20.09.1995**
(21) Anmeldenummer: 92909892.9
(22) Anmeldetag: 29.04.1992
(51) Int. Cl.: F24B 1/02

(54) **OFEN ZUR VERBRENNUNG VON STÜCKHOLZ**
FURNACE FOR BURNING PIECES OF TIMBER
FOUR POUR FAIRE BRULER DU BOIS

(30) Priorität: 02.05.1991 DE 9105438 U
(43) Veröffentlichungstag der Anmeldung: 16.02.1994
(73) Patentinhaber: CONCEPT Gesellschaft für kreative Produktentwicklung Gesellschaft m.b.H, A-5016 Salzburg (AT)
(72) Erfinder: SPIRK, Herbert, A-5020 Salzburg (AT)
(74) Vertreter: Hofinger, Engelbert, DDr.
(86) Internationale Anmeldenummer: AT9200062
(87) Internationale Veröffentlichungsnummer: WO9219916

(56) Entgegenhaltungen:
- EP-A- 0 105 081
- US-A- 4 553 526
- US-A- 4 856 491
- US-A- 4 883 044

## Beschreibung

Die Erfindung betrifft einen Ofen zur Verbrennung von Stückholz, mit einem Verbrennungsraum, der eine Unterlage für das Holz, eine Lufteintrittsöffnung und eine Hinterwand aufweist, die im Verbrennungsbereich mit einem horizontalen Schlitz für den Durchtritt der Rauchgase in einen mit Sekundärluft versorgten Nachverbrennungsraum versehen ist, wobei der untere Rand des Schlitzes mit einem vertikalen Abstand zur Unterlage liegt, und unterhalb des Schlitzes eine Glutwanne ausgebildet ist.

Ein derartiger Ofen ist beispielsweise der EP-A 361 448 zu entnehmen. Diese zeigt einen quaderförmigen Verbrennungsraum mit ebenem Boden, dessen Hinterwand einen horizontalen Schlitz aufweist. In den Schlitz mündet ein Zufuhrkanal, der von der Türe an der Vorderseite sich über die Decke in die Hinterwand erstreckt und die für die Nachverbrennung erforderliche Luft direkt in den Schlitz zuführt.

Ein weiterer Ofen ist der GB-A 2 172 989 zu entnehmen. Der Ofen weist einen geringfügig nach hinten geneigten Rost auf, auf dem Holz nachrutschen kann, und unterhalb dessen eine Aschenlade angeordnet ist. Die Hinterwand weist einen unteren Rand auf, der in einem Abstand oberhalb des hinteren Endes des Rostes liegt, sodaß zwischen dem Rost und der Hinterwand ein Schlitz für die Rauchgase in den als Nachverbrennungsraum anschließenden, zum Kaminanschluß führenden Schacht gebildet ist. Im Schlitz ist ein, Austrittslöcher am Umfang aufweisendes Zutrittsrohr für vorgewärmte Sekundärluft angeordnet. Primärluft wird auch über ein zweites Zutrittsrohr, das mit Abstand vor dem im Schlitz angeordneten Zutrittsrohr im Verbrennungsraum vorgesehen ist, zugeführt. Bei geschlossener Fülltüre strömen die Verbrennungsgase durch den Schlitz, in dem durch die unmittelbar davor liegende Glut und die zugeführte Zweitluft die Nachverbrennung der Rauchgase eingeleitet wird. Nahe dem Schlitz ist der Bestand des Glutbettes insoferne gefährdet, als die vorbeistreichenden Rauchgase die Glut kühlen.

Die US-PS 4,856,491 beschreibt einen Ofen mit einem Verbrennungsraum, der einen Rost für das Brennmaterial, eine Lufteintrittsöffnung und eine Hinterwand aufweist, die im Verbrennungsbereich mit einem horizontalen Schlitz für den Abzug der Rauchgase in einen Nachverbrennungsraum versehen ist, wobei die Unterlage schräg nach hinten geneigt ist. Der Schlitz für den Abzug der Rauchgase erstreckt sich vom Rost weg über einen beträchtlichen Teil der Höhe des Verbrennungsraumes, wobei durch die Schräge des Rostes sichergestellt werden soll, daß sich Holzkohle am Schlitz in die Nachverbrennungskammer ansammelt und diesen überdeckt. Es wird durch nachrutschendes Brennmaterial ein Glutbett aufrecht erhalten, solange das Brennmaterial vorhanden ist. Da der Schlitz überdeckt wird, wird entweder der Durchzug der Rauchgase und damit die primäre Verbrennung behindert, oder, wenn zwischen den einzelnen Stücken ausreichender Durchzugsraum freibleibt, auch hier das Glutbett so stark abgekühlt, daß die notwendige Hitze für die möglichst vollständige Nachverbrennung nicht erreicht wird.

Der Ofen nach der EP-A 105 081 weist einen nur geringfügig geneigten Rost auf. Ein ebenfalls am Rost beginnender Durchtrittsschlitz ist vom Brennmaterial überdeckt, wobei eine verstellbare Jalousie das Eindringen des Brennmaterials verhindert und den Schlitzquerschnitt veränderbar macht. Mangels ausreichender Rostneigung besteht das Glutbett nur bei gefülltem Verbrennungsraum, sodaß auch hier entweder der Durchzug der Rauchgase behindert ist oder das Glutbett gekühlt wird.

Eine weitere Ausführung eines Holzofens zeigt die US-A 4,510,917. Die Holzstücke liegen hier nicht auf einem Rost, sondern auf auf dem Boden angeordneten Auflagen mittig auf, sodaß deren vordere und hintere Enden frei sind. Der Schlitz in die Nachverbrennungskammer erstreckt sich zwischen dem Boden und der Hinterwand, sodaß auch in dieser Ausführung zerfallende Teile des Holzes in den Schlitz eintreten können, in den ebenfalls Kanäle zur Zufuhr von Sekundärluft münden. Der Primärlufteintritt erfolgt an der Unterseite der Fülltüre nahe dem Boden des Feuerungsraumes.

Die Erfindung hat es sich nun zur Aufgabe gestellt, einen Ofen der eingangs genannten Art zu verbessern und die Konstruktion zu vereinfachen.

Erfindungsgemäß wird dies dadurch erreicht, daß die Unterlage so schräg nach hinten in die Glutwanne geneigt ist, daß das Holz nachrutschen kann und daß dem Schlitz, durch den auch die Sekundärluft in den Nachverbrennungsraum geführt wird, eine den Durchtritt des nachrutschenden Holzes in den Nachverbrennungsraum hindernde Abdeckung zugeordnet ist. In der unterhalb des Schlitzes gebildeten Glutwanne wird das Glutbett durch das nachrutschende Holz längstmöglich aufrecht erhalten, ohne daß der Schlitz verlegt wird. Dieser bleibt in seinem gesamten Querschnitt frei und ermöglicht somit nicht nur den ungestörten Rauchgasabzug in den anschließenden Nachverbrennungsraum, sondern auch den Durchtritt ausreichender Mengen von Primärluft von der Oberseite des Verbrennungsraumes als Sekundärluft für die Nachverbrennung. Die Hitze der Glut bewirkt dabei die Nachverbrennung und eine getrennte Sekundärluftzuführung erübrigt sich. Wie sich gezeigt hat, ist der CO-Anteil der Rauchgase beim erfindungsgemäßen Ofen deutlich vermindert. Hiefür mitverantwortlich dürfte auch die Tatsache sein, daß die Entstehung der Rauchgase relativ weit oben im Verbrennungsraum und ihre Rückführung zu dem mit Abstand zum Boden angeordneten Schlitz zu einer Erhöhung der Verweildauer der mit Primärluft durchmischten Rauchgase im Verbrennungsraum führt.

Eine günstige Neigung der Unterlage ergibt sich, wenn der vordere Rand der Unterlage oberhalb des Schlitzes liegt. Die Unterlage weist vorzugsweise eine geschlossene Auflagefläche auf, und ist somit nicht durch einen Rost gebildet. Deren Neigung beträgt zwischen 20° und 40° vorzugsweise etwa 30°. Dies erübrigt auch eine Aschenlade. Die Ausbildung der Glutwanne mit maximalem Glutbett unterhalb des Schlitzes wird durch eine bevorzugte Ausführung erreicht, in der die Unterlage schräge Seitenflächen aufweist. Die Unterlage kann dabei als geschlossenes Blech ausgebildet sein, an dem gegebenenfalls die rauchgasdurchlässige Abdeckung fixiert ist, und einen austauschbaren Einsatz darstellen.

Die Größe des Abstandes des Schlitzrandes zur Unterlage und die Höhe des Schlitzes ergeben sich aus einem Kompromiß zweier einander entgegenstehender Forderungen: Die Rauchgase sollen zum einen möglichst nahe der Glut den Schlitz passieren, um der nötigen Temperatur ausgesetzt zu sein, sodaß der Schlitz möglichst tief liegen sollte, und zum anderen muß aber der Eintritt teilverbrannter Holzstücke in den Schlitz vermieden werden, sodaß der Schlitz möglichst hoch liegen sollte. In den Versuchen hat sich gezeigt, daß besonders günstige Verhältnisse dann vorliegen, wenn der Abstand des unteren Schlitzrandes zur Unterlage zumindest dem einfachen und höchstens dem doppelten Durchmesser eines durchschnittlichen Stückes Holz entspricht. Die rauchgasdurchlässige Abdeckung des Schlitzes ist insbesondere mit Abstand vor dem Schlitz angeordnet und kann beispielsweise durch ein Gitter, einen Rost, ein Sieb, eine Platte oder dergleichen erfolgen.

Nachstehend wird nun die Erfindung anhand der Figuren der Zeichnung näher erläutert.

Fig. 1 zeigt einen schematischen Querschnitt durch den Ofen und Fig. 2 eine Vorderansicht der Hinterwand im Bereich des Schlitzes.

Ein Ofen zur Verbrennung von Stückholz 14 weist einen durch Seitenwände, eine obere Wand 12 und eine Hinterwand 1 begrenzten Verbrennungsraum 15 auf, an den ein der Nachverbrennung der Rauchgase dienender vertikaler Schacht 4 anschließt, der oben einen Kaminanschluß 13 aufweist. Gegebenenfalls kann der Schacht 4 bereits Teil des Kamines sein. Im höchsten Bereich des Verbrennungsraumes ist eine Klappe 7 vorgesehen, die eine direkte obere Verbindung zwischen dem Verbrennungsraum 15 und dem Kaminanschluß 13 herstellt. Die Hinterwand 1, insbesondere aus Schamotte, ist in ihrem unteren Bereich mit einem horizontalen Schlitz 3 versehen. Das zur Verbrennung bestimmte Holz 14 liegt auf einer Unterlage 5 aus geschlossenem Blech auf und rutscht durch eine Schrägstellung der Unterlage 5 von etwa 30° und ihrer Seitenwand 11 dauernd in den Bereich unmittelbar unterhalb des Schlitzes 3, sodaß das Glutbett 17 dort am längsten aufrecht erhalten wird. Ein Verlegen des Schlitzes 3 durch die Glut, teilverbannte Holzstücke usw. wird dabei dadurch verhindert, daß der untere Rand des Schlitzes 3 in einem Abstand a oberhalb der Unterlage 5 liegt, der zumindest dem einfachen, vorzugsweise dem etwa eineinhalbfachen, durchschnittlichen Durchmesser von Holzstücken 14 entspricht. In diesem Bereich könnte die Hinterwand 1 auch schräg nach vorne geneigt sein. Beispielsweise beträgt der Abstand a zwischen 10 und 15 cm. Um beim Nachfüllen des Holzes, gegebenenfalls auch beim Nachrutschen den Schlitz 3 frei zu halten, ist vor dem Schlitz 3 ein Gitter 9 mit beispielsweise 2 cm Abstand zur Hinterwand 1 vorgesehen.

Im Dauerbetrieb erfolgt die Zufuhr der Luft ausschließlich von oben durch eine verschließbare öffnung 6, die beispielsweise am oberen Rand einer Türe vorgesehen werden kann. Die Flammen schlagen im Verbrennungsraum 15 nach oben, sodaß bei Betrachtung durch eine aus Glas ausgeführte Vorderwand oder Fülltüre der Eindruck eines offenen Kamins entsteht.

Die Rauchgase werden an der Oberseite des Verbrennungsraumes 15 nach hinten und entlang des schräggestellten oberen Bereiches 2 der Hinterwand 1 nach unten zum Schlitz 3 und durch diesen hindurch in den Schacht 4 geleitet. Die Rauchgase weisen einen äußerst geringen CO-Gehalt auf, da sie auf dem Weg zum Schlitz 3 noch einmal die darunter und davor liegende Glut 17 überstreichen, wo sie nachverbrannt werden. Auch die hierzu notwendige Luft gelangt über die obere Öffnung 6 in den Verbrennungsraum 15 und stellt einen Teil der Primärluft dar. Eine eigene Sekundärluftzufuhr erübrigt sich somit.

Die Schrägstellung des oberen Bereichs 2 der Hinterwand 1 begünstigt dabei die Ausbildung einer stetigen Strömung. Der Schacht 4 erstreckt sich bis unterhalb des Schlitzes 3, sodaß an einem unteren, beispielsweise seitlich zugänglichen Teil 16 des Schachtes 4 eventuelle Aschenteile sich sammeln können. Wie Versuche gezeigt haben, ist deren Menge jedoch äußerst gering.

Bis sich das Holz richtig entzündet hat, ist ein üblicher Betrieb möglich, bei welchem Luft durch eine untere Öffnung 8 zugeführt und die Rauchgase durch die obere Klappe 7 aus dem Verbrennungsraum 15 direkt zum Kaminanschluß 13 geleitet werden. Die Klappe 7 und die Öffnung 8 sind im Dauerbetrieb geschlossen.

## Patentansprüche

1. Ofen zur Verbrennung von Stückholz, mit einem Verbrennungsraum (15), der eine Unterlage (5) für das Holz, eine Lufteintrittsöffnung (6) und eine Hinterwand (1) aufweist, die im Verbrennungsbereich mit einem horizontalen Schlitz (3) für den Durchtritt der Rauchgase in einen mit Sekundärluft versorgten Nachverbrennungsraum (4) versehen ist, wobei der untere Rand des Schlitzes (3) mit einem vertikalen Abstand (a) zur Unterlage (5) liegt und unterhalb des Schlitzes (3) eine Glutwanne ausgebildet ist, dadurch gekennzeichnet, daß die Unterlage (5) so schräg nach hinten in die Glutwanne geneigt ist, daß das Holz nachrutschen kann, und daß dem Schlitz (3), durch den auch die Sekundärluft in den Nachverbrennungsraum geführt wird, eine den Durchtritt des nachrutschenden Holzes in den Nachverbrennungsraum hindernde Abdeckung zugeordnet ist.

2. Ofen nach Anspruch 1, dadurch gekennzeichnet, daß der vordere Rand der Unterlage (5) oberhalb des Schlitzes (3) liegt.

3. Ofen nach Anspruch 1 oder 2, dadurch gekennzeichnet, daß die Unterlage (5) eine geschlossene Auflagefläche (10) aufweist.

4. Ofen nach einem der Ansprüche 1 bis 3, dadurch gekennzeichnet, daß die Neigung der Auflagefläche (10) der Unterlage (5) etwa 30° beträgt.

5. Ofen nach einem der Ansprüche 1 bis 4, dadurch gekennzeichnet, daß die Unterlage (5) schräge Seitenflächen (5′) aufweist.

6. Ofen nach einem der Ansprüche 1 bis 5, dadurch gekennzeichnet, daß die Unterlage (5) als geschlossenes Blech ausgebildet ist.

7. Ofen nach einem der Ansprüche 1 bis 6, dadurch gekennzeichnet, daß der Abstand (a) des unteren Schlitzrandes zur Unterlage zumindest den einfachen und höchstens den doppelten Durchmesser eines durchschnittlichen Stückes (14) Holz entspricht.

8. Ofen nach einem der Ansprüche 1 bis 7, dadurch gekennzeichnet, daß als Schlitzabdeckung ein Gitter (9) mit Abstand zur Hinterwand (1) angeordnet ist.

## Claims

1. A furnace for burning pieces of wood having a combustion chamber (15) which has a support (5) for the wood, an air intake opening (6) and a rear wall (1) which is provided in the combustion region with a horizontal slot (3) for the flue gases to pass through into a post-combustion chamber (4) supplied with secondary air, wherein the lower edge of the slot (3) is disposed at a vertical spacing (a) relative to the support (5) and provided beneath the slot (3) is an incandescent ember tray, characterised in that the support (5) is inclined slantingly rearwardly into the incandescent ember tray so that the wood can slide down into same, and that associated with the slot (3) through which the secondary air is also passed into the post-combustion chamber is a cover means which prevents the wood which slips down the support towards the incandescent ember tray from passing through the slot into the post-combustion chamber.

2. A furnace according to claim 1 characterised in that the front edge of the support (5) is above the slot (3).

3. A furnace according to claim 1 or claim 2 characterised in that the support (5) has a closed support surface (10).

4. A furnace according to one of claims 1 to 3 characterised in that the inclination of the support surface (10) of the support (5) is about 30°.

5. A furnace according to one of claims 1 to 4 characterised in that the support (5) has inclined side surfaces (5′).

6. A furnace according to one of claims 1 to 5 characterised in that the support (5) is in the form of a closed metal plate.

7. A furnace according to one of claims 1 to 6 characterised in that the spacing (a) of the lower edge of the slot relative to the support corresponds at least to once and at most twice the diameter of an average piece (14) of wood.

8. A furnace according to one of claims 1 to 7 characterised in that a grid (9) is arranged at a spacing relative to the rear wall (1) as the slot cover means.

## Revendications

1. Poêle pour faire brûler du bois en morceaux, avec une chambre de combustion (15) qui comporte un support (5) pour le bois, un orifice d'entrée d'air (6) et une paroi arrière (1) qui est pourvue, dans la zone de combustion, d'une fente (3) horizontale pour le passage des gaz de combustion dans une chambre de postcombustion (4) alimentée en air secondaire, le bord inférieur de la fente (3) se trouvant à une distance verticale (a) du support (5) et un bac à braise étant réalisé sous la fente (3), caractérisé par le fait que le support (5) est incliné vers l'arrière dans le bac à braise suffisamment pour que le bois puisse descendre progressivement, et qu'il est associé à la fente (3) par laquelle l'air secondaire est également amené vers la chambre de post-combustion, un dispositif de recouvrement empêchant le passage dans la chambre de post-combustion du bois qui descend.

2. Poêle selon la revendication 1, caractérisé par le fait que le bord avant du support (5) se trouve au-dessus de la fente (3).

3. Poêle selon la revendication 1 ou 2, caractérisé par le fait que le support (5) présente une surface d'appui (10) fermée.

4. Poêle selon l'une des revendications 1 à 3, caractérisé par le fait que l'inclinaison de la surface d'appui (10) du support (5) est d'environ 30°.

5. Poêle selon l'une des revendications 1 à 4, caractérisé par le fait que le support (5) présente des faces latérales (5′) inclinées.

6. Poêle selon l'une des revendications 1 à 5, caractérisé par le fait que le support (5) est réalisé sous forme de tôle fermée.

7. Poêle selon l'une des revendications 1 à 6, caractérisé par le fait que la distance (a) entre le bord inférieur de la fente et le support représente au moins une fois et au plus deux fois le diamètre d'un morceau de bois (14) moyen.

8. Poêle selon l'une des revendications 1 à 7, caractérisé par le fait que le dispositif de recouvrement de la fente est une grille (9) disposée à distance de la paroi arrière (1).
